# EUROPÄISCHE PATENTSCHRIFT

(11) **EP 3 023 523 B1**
(45) Veröffentlichungstag und Bekanntmachung des Hinweises auf die Patenterteilung: **06.05.2020**
(21) Anmeldenummer: 14826264.5
(22) Anmeldetag: 01.07.2014
(51) Int. Cl.: D02G 1/06

(54) **FALSCHDRALLSPINDEL UND FALSCHDRALLEINHEIT**
FALSE TWISTER SPINDLE AND FALSE TWISTER
BROCHE POUR DISPOSITIF DE FAUSSE TORSION ET DISPOSITIF DE FAUSSE TORSION

(30) Priorität: 19.07.2013 CN 201310306700
(43) Veröffentlichungstag der Anmeldung: 25.05.2016
(73) Patentinhaber: Schaeffler Technologies AG & Co. KG, 91074 Herzogenaurach (DE)
(72) Erfinder: DUAN, Yaokai, Shanghai 201804 (CN); DECHERT, Ralf, Shanghai 201804 (CN); MAYR, Christian, Shanghai 201804 (CN)
(86) Internationale Anmeldenummer: PCT/CN2014/081358
(87) Internationale Veröffentlichungsnummer: WO 2015/007158

(56) Entgegenhaltungen:
- WO-A1-93/12280
- WO-A1-2006/005389
- CN-A- 102 021 699
- CN-A- 102 021 700
- CN-A- 103 409 868
- CN-Y- 2 434 317
- CN-Y- 201 148 492
- DE-A1- 2 936 791
- DE-A1-102008 014 252
- DE-C2- 2 912 790
- DATABASE WPI Week 197416 1974 Thomson Scientific, London, GB; AN 1974-29877V XP002766839, -& JP S49 12133 B1 (NORIO MOTEGI) 22. März 1974 (1974-03-22)

## Beschreibung

### Technisches Gebiet der Erfindung

Die vorliegende Erfindung betrifft das Gebiet der Textilmaschinen und insbesondere eine Falschdrallaggregatspindel und ein Falschdrallaggregat.

### Allgemeiner Stand der Technik

Die Falschdrallaggregatspindel ist eine wesentliche Komponente eines Falschdrallaggregats und übt nicht nur eine die Friktionsscheibe stützende Funktion aus, sondern treibt die Friktionsscheibe drehend an und erfüllt so die Aufgabe der Friktionsdrehung bei Chemiefasern.

Figur 1 der beiliegenden Zeichnungen zeigt eine Schnittdarstellung einer Falschdrallaggregatsspindel nach dem Stand der Technik, wie sie beispielsweise auch aus der CN 2 434 317 Y oder aus der DE 29 36 791 A1 bekannt sind. Die Falschdrallaggregatspindel umfasst dabei eine Kernwelle 1 und ein die Kernwelle 1 umgebendes Lager 2, wobei das Lager 2 einen Lageraußenring 3 und eine zwischen dem Lageraußenring 3 und der Kernwelle 1 angeordnete erste Wälzkörpergruppe 5 und zweite Wälzkörpergruppe 8 umfasst, wobei die erste Wälzkörpergruppe 5 und die zweite Wälzkörpergruppe 8 entlang der axialen Richtung der Kernwelle voneinander getrennt sind. Am Endstück der Kernwelle 1 ist ein vom Lager 2 getrenntes Übertragungselement 4 angebracht und die Kernwelle 1 treibt über das Übertragungselement 4 eine andere Spindel an.

Ebenso ist in Figur 1 zu erkennen, dass die erste Wälzkörpergruppe 5 am näher zum Übertragungselement 4 liegenden Ende des Lagers 2 angeordnet ist und die Kernwelle 1 und der Lageraußenring 3 die Laufbahn für die erste Wälzkörpergruppe 5 bereit stellen. Am Lageraußenring 3 ist an der Innenumfangsfläche des entfernter zum Übertragungselement 4 liegenden Endes eine ringförmige Nut angebracht und in der ringförmigen Nut sind zwei entlang der axialen Richtung der Kernwelle voneinander getrennte Gummiringe 6 und ein an den Innenumfangsflächen der beiden Gummiringe 6 anliegender Innenring 7 angebracht, wobei der Innenring 7 mit der Kernwelle 1 für die zweite Wälzkörpergruppe 8 die Laufbahn bereitstellt. Bei der Bewegungsübertragung des Innenrings 7 gegenüber der Kernwelle 1 üben die Gummiringe 6 für die Falschdrallaggregatspindel entlang der radialen Richtung der Kernwelle 1 eine Dämpfungsfunktion aus und verhindern das Auftreten größerer Schwingungsamplituden in radialer Richtung.

Am Lageraußenring 3 sind an der Innenumfangsfläche des näher zur Kernwelle 1 liegenden Endes ein die Kernwelle 1 umgebender und den Innenring 7 mit einem Druck beaufschlagender Kunststoffring 9, eine den Kunststoffring 9 mit einem Druck beaufschlagende Feder 12 und ein den Kunststoffring 9 mit einem Druck beaufschlagender Stahlring 11 montiert. Der Kunststoffring 9 übt für die Falschdrallaggregatspindel entlang der axialen Richtung der Kernwelle 1 eine Dämpfungsfunktion aus und verhindert das Auftreten größerer Schwingungsamplituden in axialer Richtung. Der Stahlring 11 ist mit der Innenumfangsfläche des Lageraußenrings 3 durch Presspassung verbunden und von der Kernwelle 1 entlang der radialen Richtung getrennt und die Feder 12 übt eine Vorspannfunktion für das Lager 2 aus.

Nachteilig bei den Falschdrallaggregatspindeln des Standes der Technik ist es jedoch, dass die zur Ausübung der Dämpfungsfunktion eingesetzten Gummi- und Kunststoffringe vergleichsweise eigenständige Bauteile sind, was nicht nur zu einer komplizierten Konstruktion, sondern auch zu einem hohen Zeit- und Arbeitsaufwand bei der Montage führt. Insbesondere die Montage der beiden Gummiringe in der ringförmigen Nut des Außenrings, lässt sich nur unter Zuhilfenahme spezieller Ausrüstung realisieren.

### Aufgabe der Erfindung

Die von der vorliegenden Erfindung zu lösende Aufgabe besteht darin, den komplizierten Aufbau und den hohen Zeit- und Arbeitsaufwand bei der Montage von Falschdrallaggregatspindeln nach dem Stand der Technik zu vermeiden.

### Beschreibung der Erfindung

Zur Lösung der oben stehenden Aufgabe stellt die vorliegende Erfindung eine Falschdrallaggregatspindel bereit, die eine Kernwelle, ein die Kernwelle umgebendes Lager und ein auf der Kernwelle angeordnetes und vom Lager entlang der axialen Richtung der Kernwelle getrenntes Übertragungselement umfasst, wobei das Lager einen Lageraußenring und eine zwischen dem Lageraußenring und der Kernwelle angeordnete und entlang der axialen Richtung der Kernwelle voneinander getrennte erste Wälzkörpergruppe und zweite Wälzkörpergruppe umfasst. Dabei liegt die erste Wälzkörpergruppe näher zum Übertragungselement, während die zweite Wälzkörpergruppe entfernter zum Übertragungselement liegt und an der Innenumfangsfläche zwischen dem Lageraußenring und der zweiten Wälzkörpergruppe ein die Kernwelle umgebender Dämpfungsring montiert ist.

Erfindungsgemäß weist der Dämpfungsring eine zur Kernwelle hin geöffnete ringförmige Nut auf, in der ein die Kernwelle umgebender erster Innenring montiert, wobei der erste Innenring mit der Kernwelle für die zweite Wälzkörpergruppe die Laufbahn bereitstellt.

Wahlweise ist der Lageraußenring entlang der axialen Richtung der Kernwelle in ein Mittelstück und zwei an den beiden Seiten des Mittelstücks angeordnete Endstücke aufgeteilt, wobei der Innendurchmesser der Endstücke größer ist als der Innendurchmesser des Mittelstücks und die erste Wälzkörpergruppe und die zweite Wälzkörpergruppe zwischen den beiden Endstücken und der Kernwelle angeordnet sind.

Wahlweise liegt die eine Seitenwand des Dämpfungsrings an der Seitenwand des Mittelstücks an und an der anderen Seitenwand des Dämpfungsrings ist ein die Kernwelle umgebender Verschlussring montiert, wobei der Verschlussring mit der Innenumfangsfläche des Lageraußenrings verbunden ist und zu dem Dämpfungsring Kontakt hat.

Wahlweise ist zwischen dem Lageraußenring und der ersten Wälzkörpergruppe ein die Kernwelle umgebender zweiter Innenring montiert, wobei der zweite Innenring mit der Kernwelle für die erste Wälzkörpergruppe die Laufbahn bereitstellt.

Wahlweise ist entlang der axialen Richtung der Kernwelle zwischen dem Mittelstück und dem zweiten Innenring eine Feder angebracht, wobei das eine Ende der Feder den zweiten Innenring mit einem Druck beaufschlagt und das andere Ende der Feder die Seitenwand des Mittelstücks mit einem Druck beaufschlagt.

Wahlweise besteht zwischen dem Dämpfungsring und der Innenumfangsfläche des Lageraußenrings eine Presspassung.

Wahlweise besteht zwischen dem zweiten Innenring und der Innenumfangsfläche des Lageraußenrings eine Spielpassung.

Die vorliegende Erfindung stellt außerdem ein Falschdrallaggregat bereit, das die oben beschriebene Falschdrallaggregatspindel umfasst.

Im Vergleich zum Stand der Technik weist die technische Lösung der vorliegenden Erfindung den Vorteil auf, dass der Dämpfungsring eine einfache Konstruktion auf weist und gleichzeitig in der Lage ist, für die Kernwelle in axialer und radialer Richtung eine Dämpfungsfunktion auszuüben.

### Kurze Beschreibung der Zeichnungen

Um die oben stehende Aufgabe, die Merkmale und die Vorteile der vorliegenden Erfindung deutlicher und leichter verständlich zu machen, wird im Folgenden ein konkretes Ausführungsbeispiel der vorliegenden Erfindung unter Bezugnahme auf die beigefügten Zeichnungen detailliert beschrieben. Dabei zeigen:
- Figur 1: eine Schnittansicht einer Falschdrallaggregatspindel des Standes der Technik;
- Figur 2: eine Schnittansicht einer Falschdrallaggregatspindel zu einem konkreten Ausführungsbeispiel der vorliegenden Erfindung.

### Ausführliche Beschreibung der Zeichnungen

Entsprechend Figur 2 umfasst die Falschdrallaggregatspindel eine Kernwelle 10, ein die Kernwelle 10 umgebendes Lager 20 und ein auf der Kernwelle 10 angeordnetes und vom Lager 20 entlang der axialen Richtung der Kernwelle 10 getrenntes Übertragungselement 30.

Das Lager 20 umfasst einen Lageraußenring 21 und eine zwischen dem Lageraußenring 21 und der Kernwelle 10 angeordnete und entlang der axialen Richtung der Kernwelle 10 voneinander getrennte erste Wälzkörpergruppe 22 und zweite Wälzkörpergruppe 23, wobei die erste Wälzkörpergruppe 22 näher zum Übertragungselement 30 liegt und die zweite Wälzkörpergruppe 23 entfernter zum Übertragungselement 30 liegt. Die erste Wälzkörpergruppe 22 und die zweite Wälzkörpergruppe 23 werden verwendet, um den Lageraußenring 21 und die Kernwelle 10 gegeneinander drehbar zu gestalten.

An der Innenumfangsfläche zwischen dem Lageraußenring 21 und der zweiten Wälzkörpergruppe 23 ist ein die Kernwelle 10 umgebender Dämpfungsring 24 montiert, der eine zur Kernwelle 10 hin geöffnete ringförmige Nut 13 aufweist, in der ein die Kernwelle 10 umgebender erster Innenring 25 montiert ist, welcher mit der Kernwelle 10 die Laufbahn für die zweite Wälzkörpergruppe 23 bereitstellt. Der Bodenteil der ringförmigen Nut 13 übt für die Falschdrallaggregatspindel entlang der radialen Richtung der Kernwelle 10 eine Dämpfungsfunktion aus und die Seitenwände der ringförmigen Nut 13 zu beiden Seiten der Kernwelle 10 üben für die Falschdrallaggregatspindel entlang der axialen Richtung eine Dämpfungsfunktion aus. Das heißt, der Dämpfungsring 24 kann gleichzeitig eine Dämpfungsfunktion in axialer und radialer Richtung der Kernwelle 10 ausüben. Außerdem weist der Dämpfungsring 24 eine einfache Konstruktion auf und im Vergleich zum Stand der Technik ist die Montage einfach und zeitsparend. Der Dämpfungsring 24 besteht aus einem elastoplastischen Material, um die Dämpfungsfunktion zu erfüllen.

Im vorliegenden Ausführungsbeispiel ist der Dämpfungsring 24 mit der Innenumfangsfläche des Lageraußenrings 21 durch Presspassung verbunden und der erste Innenring 25 ist mit der ringförmigen Nut 13 des Dämpfungsrings 24 ebenfalls durch Presspassung verbunden, so dass der Dämpfungsring 24 mit dem Lageraußenring 21 und der erste Innenring 25 mit dem Dämpfungsring 24 in radialer Richtung der Kernwelle 10 fest verbunden sind und ein Lockern und Ablösen verhindert wird. So wird eine synchrone Drehung des ersten Innenrings 25, des Dämpfungsrings 24 und des Lageraußenrings 21 ermöglicht.

Entsprechend Figur 2 ist der Lageraußenring 21 entlang der axialen Richtung der Kernwelle 10 in ein Mittelstück 211 und zwei an den beiden Seiten des Mittelstücks 211 angeordnete Endstücke 212 aufgeteilt, wobei der Innendurchmesser der Endstücke 212 größer ist als der Innendurchmesser des Mittelstücks 211 und die erste Wälzkörpergruppe 22 und die zweite Wälzkörpergruppe 23 zwischen den beiden Endstücken und der Kernwelle 10 angeordnet sind. Im vorliegenden Ausführungsbeispiel kann der Lageraußenring 21 drehtechnisch hergestellt sein, da nur eine einfache Fertigungstechnik benötigt wird.

Die eine Seitenwand des Dämpfungsrings 24 liegt an der Seitenwand des Mittelstücks 211 an und an der anderen Seitenwand des Dämpfungsrings 24 ist ein die Kernwelle 10 umgebender Verschlussring 26 montiert, wobei der Verschlussring 26 mit der Innenumfangsfläche des Lageraußenrings verbunden ist und zu dem Dämpfungsring 24 Kontakt hat und wobei zwischen dem Verschlussring 26 und der Kernwelle 10 ein Abstand besteht. Im vorliegenden Ausführungsbeispiel ist der Verschlussring 26 mit der Innenumfangsfläche des Lageraußenrings 21 durch Presspassung verbunden und der Verschlussring 26 übt auf den Dämpfungsring 24 entlang der axialen Richtung eine begrenzende Funktion aus. Im konkreten Ausführungsbeispiel kann bei der Montage der Verschlussring 26 den Dämpfungsring 24 mit einem Druck beaufschlagen und so die Amplitude der Dämpfungsschwingung des Dämpfungsrings 24 entlang der axialen Richtung verringern.

Entsprechend Figur 2 ist an der Innenumfangsfläche zwischen dem Lageraußenring 21 und der ersten Wälzkörpergruppe 22 ein die Kernwelle 10 umgebender zweiter Innenring 27 montiert und die erste Wälzkörpergruppe 22 ist zwischen dem zweiten Innenring 27 und der Kernwelle 10 angeordnet, wobei der zweite Innenring 27 mit der Kernwelle 10 für die erste Wälzkörpergruppe 22 die Laufbahn bereitstellt. Entsprechend Figur 1 hat in einer Falschdrallaggregatsspindel des Stands der Technik die näher zum Übertragungselement 4 liegende erste Wälzkörpergruppe 5 direkten Kontakt zum Lageraußenring 3. Im Vergleich zum Stand der Technik hat entsprechend Figur 2 im vorliegenden Ausführungsbeispiel die erste Wälzkörpergruppe 22 keinen Kontakt zum Lageraußenring 21, wodurch die direkte Aufnahme von Schwingungen durch den Lageraußenring 21 verhindert und dem Auftreten von Rissen am Lageraußenring 21 wirksam vorgebeugt wird.

Außerdem ist entsprechend Figur 2 entlang der axialen Richtung der Kernwelle 10 zwischen dem Mittelstück 211 und dem zweiten Innenring 27 eine Feder 28 angebracht, wobei das eine Ende der Feder 28 den zweiten Innenring 27 mit einem Druck beaufschlagt und das andere Ende die Seitenwand des Mittelstücks 211 mit einem Druck beaufschlagt. Die Feder 28 übt für das Lager 20 in axialer Richtung eine Vorspannfunktion aus. Zwischen dem zweiten Innenring 27 und der Innenumfangsfläche des Lageraußenrings 21 besteht eine Spielpassung, d. h. der zweite Innenring 27 ist mit der Innenumfangsfläche des Lageraußenrings 21 durch Spielpassung verbunden, wobei im vorliegenden Ausführungsbeispiel das Spiel zwischen dem zweiten Innenring 27 und der Innenumfangsfläche des Lageraußenrings 21 Null beträgt. Unter der Federkraftwirkung der Feder 28 erlaubt die Spielpassung der ersten Wälzkörpergruppe 22 entlang der axialen Richtung eine Rollbewegung über eine bestimmte Wegstrecke auszuführen.

Im vorliegenden Ausführungsbeispiel sind gemäß Figur 2 die Laufbahnen des Lagers 20 in O-Form angeordnet, und zwar aus folgendem Grund: Nach der Montage führt die Federkraftwirkung der Feder 28 auf die Laufbahnen der ersten Wälzkörpergruppe 22 dazu, dass zwischen der ersten Wälzkörpergruppe und ihren Laufbahnen eine Last einwirkt. Beim Einwirken der Last befindet sich auf der der zweiten Wälzkörpergruppe 23 abgewandten Außenseite der ersten Wälzkörpergruppe 22 ein Schnittpunkt, in dem die Verlängerung einer Verbindungslinie der beiden Kontaktpunkte des jeweiligen Rollenkörpers der ersten Wälzkörpergruppe 22 an den beiden Laufbahnen die Zentralachse der Kernwelle 10 schneidet. Wenn eine Last auf die Laufbahn der ersten Wälzkörpergruppe 22 an der Kernwelle einwirkt, führt die Wirkung dieser Last auf die Laufbahn der zweiten Wälzkörpergruppe 23 an der Kernwelle 10 dazu, dass zwischen der zweiten Wälzkörpergruppe 23 und ihren Laufbahnen eine Last einwirkt. Beim Einwirken der Last befindet sich auf der der ersten Wälzkörpergruppe 22 abgewandten Außenseite der zweiten Wälzkörpergruppe 23 ein Schnittpunkt, in dem die Verlängerung einer Verbindungslinie der beiden Kontaktpunkte des jeweiligen Rollenkörpers der zweiten Wälzkörpergruppe 23 an den beiden Laufbahnen die Zentralachse der Kernwelle 10 schneidet. Deshalb sind die Laufbahnen des Lagers 20 in O-Form angeordnet. In den beiden Wälzkörpergruppen des Lagers 2 des Stands der Technik gemäß Figur 1 befindet sich zwischen den beiden Wälzkörpergruppen ein Schnittpunkt, in dem die Verlängerung einer Verbindungslinie der beiden Kontaktpunkte des jeweiligen Rollenkörpers an den beiden Laufbahnen die Zentralachse der Kernwelle 10 schneidet, und deshalb sind die Führungsbahnen des Lagers 2 in X-Form aufgeteilt. Im Vergleich zur X-förmigen Aufteilung bzw. im Vergleich zur X-förmigen Anordnung kann mit der O-förmigen Anordnung der Laufbahn des vorliegenden Ausführungsbeispiels die Stützsteifigkeit der Falschdrallaggregatspindel erhöht werden.

### Bezugszeichenliste

- 1: Kernwelle
- 2: Lager
- 3: Lageraußenring
- 4: Übertragungselement
- 5: erste Wälzkörpergruppe
- 6: Gummiringe
- 7: Innenring
- 8: zweite Wälzkörpergruppe
- 9: Kunststoffring
- 10: Kernwelle
- 11: Stahlring
- 12: Feder
- 13: Nut
- 20: Lager
- 21: Lageraußenring
- 211: Mittelstück
- 212: Endstücke
- 22: erste Wälzkörpergruppe
- 23: zweite Wälzkörpergruppe
- 24: Dämpfungsring
- 25: erster Innenring
- 26: Verschlussring
- 27: zweiter Innenring
- 28: Feder
- 30: Übertragungselement

## Patentansprüche

1. Falschdrallaggregatspindel, umfassend eine Kernwelle (10), ein die Kernwelle (10) umgebendes Lager (20) und ein auf der Kernwelle (10) angeordnetes und vom Lager (20) entlang der axialen Richtung der Kernwelle (10) getrenntes Übertragungselement (30), wobei das Lager (10) einen Lageraußenring (21) und eine zwischen dem Lageraußenring (21) und der Kernwelle (10) angeordnete und entlang der axialen Richtung der Kernwelle (10) voneinander getrennte erste Wälzkörpergruppe (22) und eine zweite Wälzkörpergruppe (23) umfasst, wobei die erste Wälzkörpergruppe (22) näher zum Übertragungselement (30) liegt und die zweite Wälzkörpergruppe (23) entfernter zum Übertragungselement (30) liegt, und wobei an der Innenumfangsfläche zwischen dem Lageraußenring (21) und der zweiten Wälzkörpergruppe (23) ein die Kernwelle (10) umgebender Dämpfungsring (24) montiert ist, **dadurch gekennzeichnet, dass** der Dämpfungsring (24) eine zur Kernwelle (10) hin geöffnete ringförmige Nut (13) aufweist, in der ein die Kernwelle (10) umgebender erster Innenring (25) montiert ist und dass der erste Innenring (25) mit der Kernwelle (10) die Laufbahn für die zweite Wälzkörpergruppe (23) bereitstellt.

2. Falschdrallaggregatspindel nach Anspruch 1, **dadurch gekennzeichnet, dass** der Lageraußenring (21) entlang der axialen Richtung der Kernwelle (10) in ein Mittelstück (211) und zwei an den beiden Seiten des Mittelstücks (211) angeordnete Endstücke (212) aufgeteilt ist, wobei der Innendurchmesser der Endstücke (212) größer als der Innendurchmesser des Mittelstücks (211) ist und die erste Wälzkörpergruppe (22) und die zweite Wälzkörpergruppe (23) zwischen den zwei Endstücken (212) und der Kernwelle (10) angeordnet sind.

3. Falschdrallaggregatspindel nach Anspruch 2, **dadurch gekennzeichnet, dass** die eine Seitenwand des Dämpfungsrings (24) an der Seitenwand des Mittelstücks (211) anliegt und an der anderen Seitenwand des Dämpfungsrings (24) ein die Kernwelle (10) umgebender Verschlussring (26) montiert ist, wobei der Verschlussring (26) mit der Innenumfangsfläche des Lageraußenrings (21) verbunden ist und zu dem Dämpfungsring (24) Kontakt hat.

4. Falschdrallaggregatspindel nach Anspruch 2, **dadurch gekennzeichnet, dass** zwischen dem Lageraußenring (21) und der ersten Wälzkörpergruppe (22) ein die Kernwelle (10) umgebender zweiter Innenring (27) montiert ist und der zweite Innenring (27) mit der Kernwelle (10) für die erste Wälzkörpergruppe (22) die Laufbahn bereitstellt.

5. Falschdrallaggregatspindel nach Anspruch 4, **dadurch gekennzeichnet, dass** entlang der axialen Richtung der Kernwelle (10) zwischen dem Mittelstück (211) und dem zweiten Innenring (27) eine Feder (28) angebracht ist, wobei das eine Ende der Feder (28) den zweiten Innenring (27) und das andere Ende die Seitenwand des Mittelstücks (211) mit einem Druck beaufschlagt.

6. Falschdrallaggregatspindel nach Anspruch 1, **dadurch gekennzeichnet, dass** zwischen dem Dämpfungsring (24) und der Innenumfangsfläche des Lageraußenrings (21) eine Presspassung besteht.

7. Falschdrallaggregatspindel nach Anspruch 4, **dadurch gekennzeichnet, dass** zwischen dem zweiten Innenring (27) und der Innenumfangsfläche des Lageraußenrings (21) eine Spielpassung besteht.

8. Falschdrallaggregat, **dadurch gekennzeichnet, dass** es eine Falschdrallaggregatsspindel nach einem der Ansprüche 1 - 7 umfasst.

## Claims

1. A false twister spindle unit comprising a core shaft (10), a bearing (20) surrounding the core shaft (10) and a transmission element (30) arranged on the core shaft (10) and separated from the bearing (20) along the axial direction of the core shaft (10), wherein the bearing (10) has a bearing outer ring (21) and a first group of rolling elements (22) arranged between the bearing outer ring (21) and the core shaft (10) and separated from one another along the axial direction of the core shaft (10) and a second group of rolling elements (23), wherein the first group of rolling elements (22) is closer to the transmission element (30) and the second group of rolling elements (23) is further away from the transmission element (30), and wherein a damping ring (24) surrounding the core shaft (10) is mounted on the inner peripheral surface between the bearing outer ring (21) and the second group of rolling elements (23), **characterised in that** the damping ring (24) has an annular groove (13) opening towards the core shaft (10), in which a first inner ring (25) surrounding the core shaft (10) is mounted, and **in that** the first inner ring (25) together with the core shaft (10) provides the raceway for the second group of rolling elements (23).

2. The false twister spindle unit according to claim 1, **characterised in that** the bearing outer ring (21) along the axial direction of the core shaft (10) is divided into a middle piece (211) and two end pieces (212) arranged on both sides of the middle piece (211), wherein the inner diameter of the end pieces (212) is larger than the inner diameter of the middle piece (211) and the first group of rolling elements (22) and the second group of rolling elements (23) are arranged between the two end pieces (212) and the core shaft (10).

3. The false twister spindle unit according to claim 2, **characterised in that** one of the side walls of the damping ring (24) abuts against the side wall of the middle piece (211) and a locking ring (26) surrounding the core shaft (10) is mounted on the other side wall of the damping ring (24), wherein the locking ring (26) is connected to the inner peripheral surface of the bearing outer ring (21) and is in contact with the damping ring (24).

4. The false twister spindle unit according to claim 2, **characterised in that** a second inner ring (27) surrounding the core shaft (10) is mounted between the bearing outer ring (21) and the first group of rolling elements (22) and the second inner ring (27) together with the core shaft (10) provides the raceway for the first group of rolling elements (22).

5. The false twister spindle unit according to claim 4, **characterised in that** a spring (28) is attached along the axial direction of the core shaft (10) between the middle piece (211) and the second inner ring (27), wherein one end of the spring (28) pressurises the second inner ring (27) and the other end pressurizes the side wall of the middle piece (211).

6. The false twister spindle unit according to claim 1, **characterised in that** there is an interference fit between the damping ring (24) and the inner peripheral surface of the bearing outer ring (21).

7. The false twister spindle unit according to claim 4, **characterised in that** there is a clearance fit between the second inner ring (27) and the inner peripheral surface of the bearing outer ring (21).

8. A false twister unit, **characterised in that** it comprises a false twister spindle unit according to any one of claims 1 to 7.

## Revendications

1. Broche pour ensemble de fausse torsion, comprenant un arbre central (10), un palier (20) entourant l'arbre central (10) et un élément de transmission (30) disposé sur l'arbre central (10) et séparé du palier (20) dans le sens axial de l'arbre central (10), le palier (10) comprenant une bague extérieure de palier (21) et un premier groupe de corps de roulement (22) disposés entre la bague extérieure de palier (21) et l'arbre central (10) et séparés les uns des autres dans le sens axial de l'arbre central (10) et un second groupe de corps de roulement (23), le premier groupe de corps de roulement (22) étant plus proche de l'élément de transmission (30) et le second groupe de corps de roulement (23) étant plus éloigné de l'élément de transmission (30) et, sur la surface périphérique intérieure entre la bague extérieure de palier (21) et le second groupe de corps de roulement (23) est montée une bague d'amortissement (24) entourant l'arbre central (10), **caractérisée en ce que** la bague d'amortissement (24) présente une rainure annulaire (13) ouverte vers l'arbre central (10), dans laquelle est montée une première bague intérieure (25) entourant l'arbre central (10) et **en ce que** la première bague intérieure (25) avec l'arbre central (10) fournit le chemin de roulement pour le second groupe de corps de roulement (23).

2. Broche pour ensemble de fausse torsion selon la revendication 1, **caractérisée en ce que** la bague extérieure de palier (21) dans le sens axial de l'arbre central (10) est divisée en une pièce médiane (211) et en deux pièces d'extrémité (212) disposées de part et d'autre de la pièce médiane (211), le diamètre intérieur des pièces d'extrémité (212) étant supérieur au diamètre intérieur de la pièce médiane (211) et le premier groupe de corps de roulement (22) et le second groupe de corps de roulement (23) étant disposés entre les deux pièces d'extrémité (212) et l'arbre central (10).

3. Broche pour ensemble de fausse torsion selon la revendication 2, **caractérisée en ce que** la paroi latérale de la bague d'amortissement (24) est en appui contre la paroi latérale de la pièce médiane (211) et, sur l'autre paroi latérale de la bague d'amortissement (24), une bague de verrouillage (26) entourant l'arbre central (10) est montée, la bague de verrouillage (26) étant reliée à la surface périphérique intérieure de la bague extérieure de palier (21) et en contact avec la bague d'amortissement (24).

4. Broche pour ensemble de fausse torsion selon la revendication 2, **caractérisée en ce qu'**une deuxième bague intérieure (27) entourant l'arbre central (10) est montée entre la bague extérieure de palier (21) et le premier groupe de corps de roulement (22) et la deuxième bague intérieure (27) avec l'arbre central (10) fournit le chemin de roulement pour le premier groupe de corps de roulement (22).

5. Broche pour ensemble de fausse torsion selon la revendication 4, **caractérisée en ce qu'**un ressort (28) est fixé le long de la direction axiale de l'arbre central (10) entre la pièce médiane (211) et la deuxième bague intérieure (27), une extrémité du ressort (28) sollicitant la deuxième bague intérieure (27) et l'autre extrémité sollicitant la paroi latérale de la pièce médiane (211).

6. Broche pour ensemble de fausse torsion selon la revendication 1, **caractérisée en ce qu'**il existe un ajustement serré entre la bague d'amortissement (24) et la surface périphérique intérieure de la bague extérieure de palier (21).

7. Broche pour ensemble de fausse torsion selon la revendication 4, **caractérisée en ce qu'**il existe un ajustement avec jeu entre la deuxième bague intérieure (27) et la surface périphérique intérieure de la bague extérieure de palier (21).

8. Ensemble de fausse torsion, **caractérisé en ce qu'**il comprend une broche pour ensemble de fausse torsion selon l'une quelconque des revendications 1 à 7.
